# EUROPÄISCHE PATENTANMELDUNG

(11) **EP 1 698 828 A2**
(43) Veröffentlichungstag der Anmeldung: **06.09.2006**
(21) Anmeldenummer: 06002373.6
(22) Anmeldetag: 06.02.2006
(51) Int. Cl.: F23N 5/00, F23N 5/24, F23N 5/18

(54) **Feuerungsanlage, insbesondere System zur lufttechnischen bzw. abgastechnischen Regelung einer Feuerungsanlage**

(30) Priorität: 28.02.2005 DE 102005009017
(71) Anmelder: Kutzner + Weber GmbH, 82216 Maisach (DE)
(72) Erfinder:
(74) Vertreter: Tiesmeyer, Johannes

(57) **Zusammenfassung**

Die Erfindung betrifft eine Feuerungsanlage mit einer Feuerstätte (1), einer an der Feuerstätte (1) angeschlossenen Abgasleitungsanordnung (3, 5) zur Ableitung der beim Brennvorgang in der Feuerstätte (1) entstehenden Abgase, einer steuerbaren Einrichtung (7, 17, 23, 29, 33, 64) zur Beeinflussung der Betriebsbedingungen der Feuerstätte (1), und einer Steuereinrichtung (53) zur Steuerung der Einrichtung (7, 17, 23, 29, 33, 64) zur Beeinflussung der Betriebsbedingungen der Feuerstätte (1),
worin
eine Strömungsmessanordnung (35) vorgesehen und dazu eingerichtet ist, die Abgasströmung in der Abgasleitungsanordnung (3, 5) messtechnisch zu erfassen,
wobei die Steuereinrichtung (53) dazu eingerichtet ist, die Einrichtung zur Beeinflussung der Betriebsbedingungen der Feuerstätte nach Maßgabe von Messeffekten der Strömungsmessanordnung (35) zu steuern.

## Beschreibung

Die Erfindung betrifft eine Feuerungsanlage mit einer Feuerstätte, einer an der Feuerstätte angeschlossenen Abgasleitungsanordnung zur Ableitung der beim Brennvorgang in der Feuerstätte entstehenden Abgase, einer steuerbaren Einrichtung zur Beeinflussung der Betriebsbedingungen der Feuerstätte und einer Steuereinrichtung zur Steuerung der Einrichtung zur Beeinflussung der Betriebsbedingungen der Feuerstätte. Die Erfindung befasst sich insbesondere mit der Problematik der lufttechnischen bzw. abgastechnischen Regelung für Öfen, wie z.B. Kaminöfen, Gasthermen etc.

Der Brennbetrieb einer Feuerstätte der hier betrachteten Art hängt bei jeweils gegebenem Brennstoff insbesondere von dem Verbrennungsluftangebot und von dem Kaminzug und somit der Abgasströmung in der Abgasleitungsanordnung ab. So kann z.B. bei in Wohnräumen aufgestellten Kaminöfen oder Gasthermen das Verbrennungsluftangebot davon abhängen, ob Zuluftklappen geöffnet oder geschlossen sind, ob Wohnraumfenster geöffnet bzw. geschlossen sind, ob eine Wohnraumlüftungseinrichtung, etwa als Komponente einer Klimaanlage aktuell in Betrieb ist, ob eine Entlüftungsvorrichtung oder ggf. eine Dunstabzugshaube aktuell in Betrieb ist, etc. Die Abgasströmung hängt u.a. von der Kamingeometrie, dem Temperaturunterschied zwischen dem feuerstättenseitigen Anschluss und dem Kaminausgang der Abgasleitungsanordnung und etwaigen Witterungsbedingungen, wie Luftdruck, Wind etc. ab. Zur Beeinflussung der Abgasströmung sind Zugbegrenzer, Abgasklappen, Abgasabsaugeinrichtungen etc. bekannt.

Der Erfindung liegt die Aufgabe zugrunde, eine verbesserte Feuerungsanlage der eingangs genannten Art und insbesondere ein Steuerungs- und Betriebskonzept für eine solche Feuerungsanlage bereitzustellen, welches einen zuverlässigen und weitgehend optimierten Brennbetrieb der Feuerstätte ermöglicht.

Zur Lösung dieser Aufgabe wird erfindungsgemäß vorgeschlagen, dass eine Strömungsmessanordnung vorgesehen und dazu eingerichtet ist, die Abgasströmung in der Abgasleitungsanordnung messtechnisch zu erfassen, wobei die Steuereinrichtung dazu vorbereitet ist, die Einrichtung zur Beeinflussung der Betriebsbedingungen der Feuerstätte nach Maßgabe von Messeffekten der Strömungsmessanordnung zu steuern.

Als Einrichtungen zur Beeinflussung der Betriebsbedingungen der Feuerstätte kommen z.B. in Frage: motorisch steuerbare Zuluftklappen, Zuluftgebläse, Dunstabzugshauben, Wohnraumlüftungseinrichtungen etc. Die vorstehend genannten Komponenten bzw. Einrichtungen betreffen den Aspekt der Beeinflussung des Verbrennungsluftangebotes. Als Einrichtungen zur Beeinflussung der Betriebsbedingungen der Feuerstätte kommen darüber hinaus in Frage: motorisch steuerbare Zugregler, motorisch steuerbare Abgasklappen, Rauchabsaugeinrichtungen etc. Letztere Komponenten bzw. Einrichtungen betreffen den Aspekt der Beeinflussung des Abgasstromes.

Erfindungsgemäß erfolgt die Beeinflussung wenigstens einer Betriebsbedingung auf der Zuluftseite oder auf der Abgasseite der Feuerstätte in Abhängigkeit vom gemessenen Abgasstrom und somit in Abhängigkeit vom Kaminzug. Ferner wird vorzugsweise auch die Betriebstemperatur der Feuerstätte oder/und eine daraus abgeleitete Temperatur, z.B. die Raumtemperatur im Aufstellraum der Feuerstätte, gemessen und in die Steuerung der die Betriebsbedingungen beeinflussenden Komponenten einbezogen. Darüber hinaus kann es vorgesehen sein, dass der Zustand weiterer, das Verbrennungsluftangebot oder ggf. den Abgasstrom mitbestimmender Elemente mittels betreffender Sensoren von der Steuereinrichtung abgefragt und in den Steuerprozess bzw. Regelungsprozess einbezogen wird. Als Beispiel hierfür kann z.B. ein von der Steuereinrichtung überwachter Fensterschalter sein, welcher die Zustände Wohnraumfenster geöffnet und Wohnraumfenster geschlossen erfasst. Bei einem Kaminofen kann ein entsprechender Ofentürschalter vorgesehen sein, mittels welchem die Steuereinrichtung den Schließzustand der Ofentür überwachen kann.

Vorzugsweise sind auch Mittel zur Detektion der jeweiligen Stellungen von Klappenkomponenten der Feuerungsanlage, etwa kontinuierlich bzw. stetig steuerbaren oder diskontinuierlich steuerbaren Zuluftklappen, Abgasklappen, Zugreglern etc. vorgesehen.

In einer weiteren Ausführungsform der Erfindung mit einem Rauchabsauger ist ferner vorgesehen, dass auch der aktuelle Betriebszustand des Rauchabsaugers detektiert und von der Steuereinrichtung abgefragt wird.

Die Steuereinrichtung ist so programmiert, dass sie die Zustände der überwachten Parameter in die Steuerung bzw. Regelung der zuluftseitigen bzw. abgasseitigen Brennbetriebsbedingungen der Feuerstätte einbezieht.

Eine Ausführungsform der Erfindung betrifft eine Feuerungsanlage mit raumluftunabhängiger Feuerstätte, welche eine Verbrennungsluftzuführungsanordnung aufweist, wobei eine Strömungsmessanordnung zur Erfassung der Verbrennungsluftströmung in der Verbrennungsluftzuführungsanordung vorgesehen ist. Die Steuereinrichtung ist in diesem Fall dazu eingerichtet, die Brennbetriebsbedingungen der Feuerstätte auch unter Berücksichtigung des gemessenen Verbrennungsluftstromes im Sinne der Optimierung des Brennbetriebs zu beeinflussen.

Für die Strömungsmessung in der Abgasleitungsanordnung und - sofern vorgesehen - für die Strömungsmessung in der Verbrennungsluftzuführung wird vorzugsweise eine jeweilige Temperaturmessanordnung zur Erfassung eines Temperaturunterschiedes in dem strömenden Medium zwischen zwei im Strömungsweg hintereinander liegenden Stellen verwendet, wobei wenigstens ein zwischen den beiden Stellen vorgesehenes steuerbares Temperaturbeeinflussungselement dazu dient, lokal eine Temperaturänderung des strömenden Mediums (Abgas oder ggf. Zuluft) hervorzurufen, welche dann als von der Strömung abhängiger Messeffekt bei der Temperaturdifferenzmessung erfasst werden kann.

Zum Stand der Technik einer solchen Strömungsmessanordnung und Messbetriebsweise wird auf die DE 196 23 174 C1 verwiesen.

Wie in der DE 196 23 174 C1 bereits erläutert, kommt als Temperaturmesssensor vorzugsweise ein Thermoelement in Frage, welches bereits eine Temperaturdifferenzerfassung an zwei Messstellen ermöglicht.

Die Strömungsmessanordnung ermöglicht es, festzustellen, ob, in welcher Richtung und mit welcher Geschwindigkeit das Medium strömt. Strömt das Medium beispielsweise in Richtung von der ersten Stelle zur zweiten Stelle der Temperaturdifferenzüberwachung, so wird die von dem Temperaturbeeinflussungselement ausgelöste "thermische Störung" vom strömenden Medium zu der stromabwärtigen, also hier zweiten Messstelle mitgeführt, so dass dort eine Temperaturänderung gegenüber der stromaufwärtigen, also hier der ersten Messstelle zu verzeichnen ist. Sollte das Medium in entgegengesetzter Richtung strömen, so ist dies in entsprechender Weise anhand der Temperaturdifferenz zwischen den beiden Temperaturdifferenzmessstellen festzustellen.

Bei der Abgasströmungsmessung, welche eine unmittelbare Information über den jeweiligen Kaminzug liefert, erfolgt die Temperaturdifferenzerfassung gemäß einer bevorzugten Ausführungsform der Erfindung unter Verwendung einer Thermosäule aus mehreren hintereinander geschalteten Hochtemperatur-Thermoelementen, etwa NiCr-Ni-Thermoelementen oder PtRh-Thermoelementen. Das Temperaturbeeinflussungselement ist vorzugsweise ein Heizelement, insbesondere ein Heizwiderstand, dessen Heizleistung einstellbar ist. Die Temperatur des Heizelementes ist so zu wählen, dass sie größer ist als die Temperatur der zu der Messanordnung strömenden Abgase.

Wie auch schon bereits in der DE 196 23 174 C1 für den allgemeinen Fall der Strömungsmessung vorgeschlagen, sollte das Heizelement in der Nähe der erstenTemperaturdifferenzmessstelle vorgesehen sein.

Es bestehen verschiedene Möglichkeiten des Messbetriebs. So kann gemäß einer ersten Variante des Messbetriebs eine kontinuierliche laufende Überwachung der Temperaturdifferenz zwischen den beiden Temperaturdifferenzmessstellen erfolgen, wobei aus Änderungen der Temperaturdifferenz Informationen über das Strömungsverhalten des Abgases abzuleiten sind. Dabei kann die der Strömungsmessanordnung zugeordnete Auswerteeinrichtung der Steuereinrichtung dazu programmiert sein, bei Änderungen der Strömungsgeschwindigkeit des Abgases die Zeit, die zwischen Abkühlen der stromaufwärtigen Messstelle und Erwärmen der stromabwärtigen Messstelle vergeht, als Indikator für die Fließgeschwindigkeit heranzuziehen.

Ferner ist auch ein dynamischer Messmodus möglich, bei dem z.B. die zeitliche Temperaturdifferenzänderung gemessen vom Einschaltzeitpunkt des Heizelementes gemessen und die Messwerte zur Bereitstellung von Informationen über Strömungsverhalten ausgewertet werden. Dabei wird das Heizelement zwischen zwei Messzyklen vorzugsweise ausgeschaltet, so dass es die normale Abgastemperatur als Ausgangstemperatur für den nächsten Messzyklus einnimmt. Auch die dabei zu messenden Temperaturdifferenzänderungen können zur Strömungsbewertung ausgewertet werden.

Die Vorteile der Erfindung sind insbesondere zu nutzen bei Feuerungsanlagen mit einem Kaminofen oder einer Gastherme in einem Wohnraum, wobei die erfindungsgemäß erzielbare abgastechnische und zulufttechnische Regelung bzw. Komponentensteuerung einen weitgehend optimierten Brennbetrieb ermöglicht. Wie schon oben angesprochen, kommen als Stellglieder Zuluftklappen, Abgasklappen, Zugregler, Dunstabzugshaubenschalter, Wohnraumlüftungsschalter, Rauchsauger etc. in Frage, wobei jeweilige Istwerte von Abgasströmungsmessanordnungen, Zuluftströmungsmessanordnungen, einem Ofentürschalter, Fensterschaltern, Zugregler-Stellungssensoren, Abgasklappen-Stellungssensoren, Gasthermen-Thermostaten etc. von der Steuereinrichtung überwacht und in die Steuerungsprozesse einbezogen werden können.

Gegenstand der Erfindung ist ferner ein Verfahren zur Erfassung der Abgasströmung in einer Abgasleitungsanordnung in einer Feuerungsanlage, welches dadurch gekennzeichnet ist, dass mittels einer Temperaturmessanordnung, insbesondere Thermoelement-Temperaturmessanordnung, eine Temperaturdifferenz in dem strömenden Medium zwischen wenigstens zwei im Strömungsweg hintereinander liegenden Stellen erfasst wird und an einer zwischen den beiden Stellen liegenden dritten Stelle ein Temperaturbeeinflussungselement in Form eines Heizelementes oder/und eines Kühlelementes betrieben wird, um die Temperaturdifferenz zu erzeugen, wobei die Temperaturdifferenzmesswerte zur Bestimmung der Richtung oder/und der Stärke des Abgasstromes ausgewertet werden.

Gemäß einer Verfahrensvariante wird die zeitliche Änderung der Temperaturdifferenz als Sprungantwort auf das Einschalten des Temperaturbeeinflussungselementes gemessen, wobei aus den Messwerten Informationen über das Abgasströmungsverhalten abgeleitet werden.

Die Erfindung wird im Folgenden unter Bezugnahme auf die Fig. 1 näher erläutert.

Zur Erläuterung des erfindungsgemäßen Konzeptes der luft- und/oder abgastechnischen Regelung zur Optimierung des Brennbetriebs einer Feuerstätte ist in Fig. 1 in vereinfachter Weise eine Feuerungsanlage mit einem Kaminofen 1 als raumluftabhängige Festbrennstoff-Feuerstätte in einem Wohnraum 2 dargestellt. Der Kaminofen 1 ist über ein Abgasrohr 3 an den Kamin 5 angeschlossen, wobei die Abgasleitungsanordnung aus Abgasrohr 3 und Kamin 5 die beim Brennbetrieb des Kaminofens 1 anfallenden Abgase nach draußen leitet.

Im Beispielsfall der Fig. 1 ist an der Schornsteinausmündung ein Rauchsauger 7 vorgesehen, welcher bei erhöhtem Kaminzugbedarf aktivierbar ist, um die Abgase ins Freie abzusaugen. Der Rauchsauger 7 kann z.B. ein nach dem Injektor-Prinzip funktionierender Rauchsauger sein, bei dem ein Gebläse 9 Außenluft in den Ringraumbereich 11 fördert, welche dann nach oben hin aus der Öffnung 13 des Rauchsaugers 7 gemeinsam mit den Abgasen austritt. Die Abgase werden über das Kaminverlängerungsrohrstück 15 des Rauchsaugers 7 ausgebracht. Je stärker der von dem Gebläse 9 erzeugte Parallelluftstrom ist, desto größer ist der Injektor-Saugeffekt, mit dem die Abgase zwangsweise ausgebracht werden. Falls der Kaminzug, also der thermische Auftrieb des Kamins 5 für einen optimalen Brennbetrieb des Ofens 1 ausreicht, kann der Rauchsauger 7 inaktiv bleiben.

Zur Beeinflussung des Kaminzugs ist ein steuerbarer Zugbegrenzer 17 vorgesehen, bei dem es sich vorzugsweise um eine sogenannte kombinierte Nebenluftvorrichtung oder eine zwangsgesteuerte Nebenluftvorrichtung handelt. Je nach Stellung der Nebenluftklappe 19 kann mehr oder weniger Luft von außen in den Kamin 5 einströmen, um den Kaminzug zu begrenzen. Ein elektromotorisches Stellglied 21 dient dazu, die Nebenluftklappe 19 bei Bedarf zwangszusteuern. Das Stellglied ist deaktivierbar, so dass die Nebenluftklappe 19 dann in bekannter Weise differenzdruckgesteuert funktionieren kann.

Eine steuerbare Raumbelüftungseinrichtung 23 dient dazu, bedarfsweise Frischluft in den Aufstellraum des Kaminofens 1 zu fördern.

Sofern das Fenster 25 geöffnet ist, kann Frischluft außerdem durch dieses Fenster 25 in den Aufstellraum 2 gelangen. Zur Feststellung, ob das Fenster 25 geöffnet oder geschlossen ist, dient ein Fensterkontaktschalter 27. In dem Aufstellraum 2 des Kaminofens 1 befindet sich ferner eine Dunstabzugshaube 29, welche im eingeschalteten Zustand Luft aus dem Raum 2 über die Leitung 31 nach außen fördert.

Das Abgasrohr 3 ist an zwei Stellen aufgebrochen dargestellt, um eine Abgasklappe 33 und eine Strömungsmessanordnung 35 (beide vereinfacht dargestellt) erkennbar zu machen. Die Stellung der Abgasklappe 33 ist mittels des elektromotorischen Stellgliedes 37 kontinuierlich steuerbar. Es könnte alternativ oder zusätzlich eine zwischen zwei Endstellungen schaltbare Abgasklappe vorgesehen sein.

Die Strömungsmessanordnung 35 umfasst wenigstens ein Thermoelement mit einem Thermopaar aus zwei unterschiedlichen elektrischen Leitern (Thermoschenkel 39, 41). Die Schweißverbindungsstelle 43 der beiden Thermoschenkel 39, 41 bildet eine Messstelle. An ihren vom Schweißpunkt 43 entfernten Enden sind die Thermoschenkel 39, 41 mit Messleitungen 49, 50 verbunden, welche an der Auswerte- und Regeleinrichtung 45 angeschlossen sind. Die Verbindungsstelle 47 zwischen dem Thermoschenkel 39 und der Anschlussleitung 49 liegt im Abgasweg vom Kaminofen 1 zum Kamin 5 hinter der Messstelle 43 und bildet eine Referenzstelle für die Erfassung von Temperaturdifferenzen zwischen den beiden Stellen 43 und 47. Die Auswerte- und Regeleinrichtung 45 wertet das vom Thermoelement gelieferte Thermospannungssignal aus. In unmittelbarer Nähe der ersten Messstelle 43 befindet sich ein Heizelement 51, dessen Heizstrom von der Auswerte- und Regeleinrichtung 45 bereitgestellt wird.

Falls aktuell keine Abgasströmung in dem Abgasrohr 3 vorliegt, so führt die Aktivierung des Heizelementes 51 dazu, dass die Messstelle 43 eine stärkere Erwärmung erfährt als die Messstelle (Referenz) 47, wobei sich innerhalb einer bestimmten Zeit nach Einschalten des Heizelements 51 ein Gleichgewichtszustand der Temperaturdifferenz zwischen den Stellen 43 und 47 einstellen sollte. Nach dem Einsetzen der Abgasströmung im Abgasrohr 3 vom Kaminofen 1 in Richtung zum Kamin 5 ändern sich die thermischen Verhältnisse an der Strömungsmessanordnung dahingehend, dass die im Strömungsweg stromaufwärtige Messstelle 43 unter den thermischen Einfluss des vom Kaminofen 1 kommenden Abgases gerät und somit zumindest tendenziell die Temperatur dieses Abgases annimmt. Beim Vorbeiströmen des Abgases an dem Heizelement 51 hinter der Stelle 43 kommt es dann zur partiellen Erhitzung dieses Abgases, wobei vorausgesetzt ist, dass die Temperatur des Heizelementes 51 über der normalen Abgastemperatur liegt. Das Heizelement 51 erzeugt somit eine "thermische Störung" im Abgasstrom, die zu der zweiten Stelle 47 mitgeführt wird und dort zu einer Temperaturerhöhung Anlass gibt, welche sich in dem Temperaturdifferenzsignal des Thermoelementes niederschlägt. Die Strömungsmessanordnung 35 erlaubt sowohl die Bestimmung der Strömungsrichtung als auch der Strömungsgeschwindigkeit, so dass sie zur Überprüfung und Überwachung des Zugs in der Abgasleitungsanordnung 3, 5 herangezogen werden kann. Als Einbauort für die Strömungsmessanordnung 35 käme auch der Kamin 5 in Frage.

Die mittels der Strömungsmessanordnung 35 gewonnenen Strömungs- und Temperaturinformationen können genutzt werden, um die Komponenten 7, 17, 23, 29 oder/und 33 mittels einer Steuereinrichtung 53 im Sinne einer Optimierung des Brennbetriebs des Kaminofens 1 zu steuern.

Die Steuereinrichtung 53 steht in Signalübertragungsverbindung mit Stellgliedern 10, 21, 24, 32, 37 dieser Komponenten sowie mit (nicht gezeigten) Rückmeldesensoren, welche den jeweiligen Einstellzustand der genannten Komponenten anzeigen. Ferner überwacht die Steuereinrichtung 53 das Sigal des Fensterschalters 27 sowie eines Ofentürschalters 55, welcher den Schließzustand der Ofentür angibt. Die Signalübertragung zwischen Steuereinrichtung 53 und den genannten Stellgliedern und Rückmeldesensoren kann über Leitungsdrähte oder/und über Funkstrecken erfolgen. Auch eine sogenannte Power-Line-Datenübertragung über das Stromversorgungsnetz ist im Rahmen der Erfindung denkbar.

An der Bedienungseinrichtung 59 der Steuereinrichtung 53 ist ein jeweiliger Betriebsmodus des Kaminofens 1 vorwählbar.

Die Steuereinrichtung 53 nimmt dann gemäß Programmablauf eine Zustandsprüfung der Feuerungsanlage vor, wobei die Rückmeldesensoren der Komponenten 7, 17, 23, 27, 29, 33, 55 abgefragt werden, woraufhin die betreffenden Stellglieder 9, 21, 24, 32, 37 bedarfsweise nach dem gewählten Programm angesteuert werden, um die Betriebsbedingungen für den Kamin 1 zu beeinflussen. Sollte die Steuereinrichtung 53 feststellen, dass die Ofentür 57 oder/und das Fenster 25 zu öffnen bzw. zu schließen sind, so kann sie ein betreffendes optisches oder/und akustisches Hinweissignal für die Bedienungsperson abgeben.

Während des Brennbetriebs erfolgt dann regelmäßig eine Zugprüfung, d.h. Messung der Abgasströmung mittels der Strömungsmessanordnung 35 und eine Prüfung der Ofenbetriebstemperatur oder/und ggf. der Raumtemperatur mittels der Temperatursensoren 60, 62, deren Messsignale ebenfalls von der Steuereinrichtung 53 berücksichtigt werden. Bei dem Raumtemperatursensor 62 kann es sich z.B. um einen Sensor zur Messung der "gefühlten" Temperatur handeln, wie er in der EP 1 121 609 B1 beschrieben ist.

Nach Maßgabe des gewählten Programms ändert die Steuereinrichtung 53 durch Abgabe entsprechender Signale an die Stelleinrichtungen die Zustände der den Brennbetrieb beeinflussenden Komponenten. Dies kann bedeuten, dass der Rauchsauger 7 zu- oder abgeschaltet oder ggf. in seiner Saugleistung beeinflusst wird oder/und dass der Betrieb der Raumlüftung 23 geändert bzw. abgeschaltet wird oder/und die Dunstabzugshaube 29 zu- oder abgeschaltet oder in ihrer Saugleistung beeinflusst wird oder/und die Abgasklappe 33 verstellt wird oder/und die Nebenluftklappe 19 verstellt wird oder/ und eine Zuluftklappe 64 des Kaminofens 1 durch Ansteuerung ihres Stellgliedes 66 geöffnet bzw. geschlossen wird.

Die anhand der Fig. 1 erläuterte Ausführungsform der Erfindung stellt somit ein System dar, welches den Zuluft- und Abgasstrom der Feuerstätte 1 überwachen und Komponenten, welche den Brennbetrieb beeinflussen, steuern kann, um den Betrieb der Feruerungsanlage weitestgehend zu optimieren und Fehlfunktionen zu vermeiden.

Als Feuerstätte kommt auch ein sogenannter Pellet-Ofen in Frage, welcher zur Verbrennung von Festbrennstoff-Pellets eingerichtet ist.

Die Optimierung des Brennbetriebs und die Verbesserung des Wirkungsgrades der Feuerstätte unter Anwendung des erfindungsgemäßen Konzeptes führt zur Brennstoffeinsparung und zu einer Minimierung der Abgasbelastung der Umwelt. Die Ofen-Inbetriebnahme kann vereinfacht werden. Auch ist es möglich, mehrere Feuerstätten in die Feuerungsanlage nach der Erfindung einzubeziehen, z.B. eine Gastherme und einen Kaminofen, die beide an einem Schornstein angeschlossen sind. Insbesondere unter Verwendung von Zuluftsensoren und Zuluftklappen kann eine Wirkungsgraderfassung betreffend den Ofenbetrieb erfolgen und eine Wirkungsgradanzeige vorgesehen werden.

Zugregler können zum Schutz des Kamins vor Versottung genutzt werden.

Insbesondere bei raumluftunabhängigen Feuerstätten mit Verbrennungsluftzuführung von außen empfiehlt es sich, eine Strömungsmessanordnung und eine steuerbare Zuluftklappe in dem Zuluftkanal vorzusehen und in den Steuerungsprozess einzubeziehen.

Aus Sicherheitsgründen sollten folgende Aspekte berücksichtigt werden. Beim Einschalten des Systems sollte ein Selbsttest auf korrekte Funktion der Komponenten durchgeführt werden. Bei Stromausfall oder Sensordefekt sollten alle Stellglieder in der jeweils aktuellen Position verbleiben und nicht automatisch in Schließstellung fallen.

Sicherheitsrelevante Parameter, wie z.B. die Höhe der Untertemperatur, sollten nur von autorisierten Personen verändert werden können, etwa nach Eingabe eines vier- bis sechsstelligen Passworts. Bei Untertemperatur sollte ein zu quittierendes optisches oder/und akustisches Alarmsignal von der Steuereinrichtung ausgegeben werden.

Bei einer Mehrfach-Feuerungsanlage mit mehreren Feuerstätten an einem gemeinsamen Kamin und z.B. einem gemeinsamen Rauchsauger sollte bei zu geringem Kaminzug eine Blockade der einzelnen Etagenheizungen erfolgen.

Das Steuerungskonzept nach der Erfindung sollte ferner eine Funktion für ein sicheres "Herunterfahren" der Feuerstätte enthalten.

## Patentansprüche

1. Feuerungsanlage mit einer Feuerstätte (1), einer an der Feuerstätte (1) angeschlossenen Abgasleitungsanordnung (3, 5) zur Ableitung der beim Brennvorgang in der Feuerstätte (1) entstehenden Abgase, einer steuerbaren Einrichtung (7, 17, 23, 29, 33, 64) zur Beeinflussung der Betriebsbedingungen der Feuerstätte (1), und einer Steuereinrichtung (53) zur Steuerung der Einrichtung (7, 17, 23, 29, 33, 64) zur Beeinflussung der Betriebsbedingungen der Feuerstätte (1),
**dadurch gekennzeichnet, dass**
eine Strömungsmessanordnung (35) vorgesehen und dazu eingerichtet ist, die Abgasströmung in der Abgasleitungsanordnung (3, 5) messtechnisch zu erfassen,
wobei die Steuereinrichtung (53) dazu eingerichtet ist, die Einrichtung zur Beeinflussung der Betriebsbedingungen der Feuerstätte nach Maßgabe von Messeffekten der Strömungsmessanordnung (35) zu steuern.

2. Feuerungsanlage nach Anspruch 1, **dadurch gekennzeichnet, dass** sie eine Verbrennungsluftzuführungsanordung und eine Strömungsmessanordnung zur Erfassung der Verbrennungsluftströmung in der Verbrennungsluftzuführungsanordung umfasst.

3. Feuerungsanlage nach Anspruch 1 oder 2, **dadurch gekennzeichnet, dass** die betreffende Strömungsmessanordnung (35) eine Temperaturmessanordnung zur Erfassung eines Temperaturunterschiedes in dem strömenden Medium zwischen zwei im Strömungsweg hintereinander liegenden Stellen (43, 47) - und wenigstens ein zwischen den beiden Stellen (43, 47) vorgesehenes Temperaturbeeinflussungselement (51) umfasst.

4. Feuerungsanlage nach Anspruch 3, **dadurch gekennzeichnet, dass** das Temperaturbeeinflussungselement (51) ein Heizelement oder ein Kühlelement ist.

5. Feuerungsanlage nach Anspruch 3 oder 4, **dadurch gekennzeichnet, dass** das Temperaturbeeinflussungselement (51) zu einer ersten (43) der beiden Stellen (43, 47) einen kleineren Abstand hat als zu der anderen Stelle (47).

6. Feuerungsanlage nach Anspruch 5, **dadurch gekennzeichnet, dass** das Temperaturbeeinflussungselement (51) in unmittelbarer Nähe zu der ersten Stelle (43) angeordnet ist.

7. Feuerungsanlage nach einem der Ansprüche 3 bis 6, **dadurch gekennzeichnet, dass** die Temperatur des Temperaturbeeinflussungselements (51) einstellbar ist.

8. Feuerungsanlage nach Anspruch 7, **gekennzeichnet durch** eine Regelungseinrichtung zur Regelung der Betriebsenergie des Temperaturbeeinflussungselementes.

9. Feuerungsanlage nach wenigstens einem der vorhergehenden Ansprüche 3 bis 8, **dadurch gekennzeichnet, dass** die Temperaturmessanordnung wenigstens ein Thermoelement umfasst.

10. Feuerungsanlage nach wenigstens einem der vorhergehenden Ansprüche, **dadurch gekennzeichnet, dass** die Feuerstätte (1) ein Festbrennstoff-Ofen, insbesondere Kaminofen ist.

11. Feuerungsanlage nach wenigstens einem der Ansprüche 1 bis 9, **dadurch gekennzeichnet, dass** die Feuerstätte ein Gastgerät ist.

12. Feuerungsanlage nach wenigstens einem der Ansprüche 1 bis 9, **dadurch gekennzeichnet, dass** die Feuerstätte ein Heizkessel mit Brenner ist.

13. Feuerungsanlage nach wenigstens einem der vorhergehenden Ansprüche, **dadurch gekennzeichnet, dass** die steuerbare Einrichtung (7, 17, 23, 29, 33, 64) zur Beeinflussung der Betriebsbedingungen der Feuerstätte (1) wenigstens eine in oder unmittelbar an der Abgasleitungsanordnung (3, 5) vorgesehene - und den Abgasstrom beeinflussende Vorrichtung (7, 17, 33) umfasst.

14. Feuerungsanlage nach Anspruch 13, **dadurch gekennzeichnet, dass** die den Abgasstrom beeinflussende Vorrichtung einen steuerbaren Zugregler (17) oder/und eine steuerbare Abgasklappe (33) oder/und einen steuerbaren Rauchsauger (7) umfasst.

15. Feuerungsanlage nach wenigstens einem der vorhergehenden Ansprüche, **dadurch gekennzeichnet, dass** die steuerbare Einrichtung (7, 17, 23, 29, 33, 64) zur Beeinflussung der Betriebsbedingungen der Feuerstätte (1) wenigstens eine das Verbrennungsluftangebot für die Feuerstätte (1) beeinflussende Vorrichtung (24, 32, 64) umfasst.

16. Feuerungsanlage nach Anspruch 15, **dadurch gekennzeichnet, dass** die das Verbrennungsluftangebot für die Feuerstätte (1) beeinflussende Vorrichtung (24, 32, 64) wenigstens eine steuerbare Verbrennungsluftklappe (64) oder/und eine steuerbare Schalteinrichtung (32) für eine Dunstabzugshaube (29) oder/und eine steuerbare Schalteinrichtung (24) für eine Wohnraumlüftungseinrichtung (23) oder/und eine steuerbare Schalteinrichtung für ein Verbrennungsluftgebläse umfasst.

17. Verfahren zur Erfassung der Abgasströmung in einer Abgasleitungsanordnung einer Feuerungsanlage, **dadurch gekennzeichnet, dass** mittels einer Temperaturmessanordnung eine Temperaturdifferenz in dem strömenden Medium zwischen zwei im Strömungsweg hintereinander liegenden Stellen erfasst wird und an einer zwischen den beiden Stellen liegenden dritten Stelle ein Temperaturbeeinflussungselement in Form eines Heizelementes oder/und eines Kühlelementes betrieben wird, um die Temperaturdifferenz zu erzeugen, wobei die Temperaturdifferenzmesswerte zur Bestimmung der Richtung oder/und der Stärke des Abgasstromes ausgewertet werden.

18. Verfahren nach Anspruch 17, **dadurch gekennzeichnet, dass** zur Temperaturdifferenzerfassung wenigstens ein Thermoelement als Sensor im Abgasstrom verwendet wird.
